# EUROPÄISCHE PATENTSCHRIFT

(11) **EP 3 369 999 B1**
(45) Veröffentlichungstag und Bekanntmachung des Hinweises auf die Patenterteilung: **20.07.2022**
(21) Anmeldenummer: 18155127.6
(22) Anmeldetag: 05.02.2018
(51) Int. Cl.: F24C 15/34, F24C 15/00

(54) **GARGERÄT MIT KÜHLFUNKTION**
COOKING DEVICE WITH COOLING FUNCTION
APPAREIL DE CUISSON À FONCTION DE REFROIDISSEMENT

(30) Priorität: 02.03.2017 DE 102017203373
(43) Veröffentlichungstag der Anmeldung: 05.09.2018
(73) Patentinhaber: BSH Hausgeräte GmbH, 81739 München (DE)
(72) Erfinder: Heinen, Timo, 52525 Heinsberg (DE); Rieser, Frank, 82194 Gröbenzell (DE)

(56) Entgegenhaltungen:
- EP-A1- 2 466 219
- EP-A2- 1 302 144
- DE-A1-102010 030 407

## Beschreibung

Die Erfindung betrifft ein Gargerät mit einem Garraum zum Garen von Gargut sowie ein Verfahren zum Zubereiten von Lebensmitteln in einem Gargerät.

Aus dem Stand der Technik sind herkömmliche Backöfen bekannt, welche mittels zeitversetzten Betrieb oder Fernstart, selbständig den Garvorgang starten können. Dies erfordert jedoch, dass das Gargut frühzeitig in den Garraum gegeben werden muss. So liegt Beispielsweise ein Brathähnchen viele Stunden bei Raumtemperatur im Garraum, wenn der Nutzer am Morgen das Haus verlässt und auf dem Heimweg über eine App am Smartphone den Garvorgang startet. Bei normalen Umgebungstemperaturen von 20°C setzten Prozesse ein, welche das Verderben des Garguts bewirken.

Abhilfe schaffen Kombinationsgeräte, wie z.B. aus der DE198806530U1 bekannt, welche mittels eines im Garraum vorgesehenen Kühlaggregats das Gargut kühlen. Derartige Geräte weisen jedoch den Nachteil auf, dass bei jedem Garvorgang die Masse des Kühlaggregats mit erwärmt werden muss, was zu einem unerwünscht hohen Energieaufwand führt.

Zudem ergib sich aus der EP 1 302 144 A2 ein weiteres Kombinationsgerät, das mit einem unterhalb des Garraums angeordneten und entnehmbar ausgebildeten Kühlaggregat ausgestattet ist.

Des Weiteren offenbart die DE 10 2010 030 407 A1 ein Hausgerät zum Zubereiten von Lebensmitteln, mit einem Garraum, der durch Wände einer Muffel begrenzt ist, und in dem im Betrieb des Hausgeräts Dampf vorhanden ist, welcher aus dem Garraum ausführbar ist, wobei eine Energierückführvorrichtung ausgebildet ist, mit welcher in dem Dampf gespeicherte Energie dem Dampf entziehbar ist und die Wärmeenergie zumindest anteilig in den Garraum rückführbar ist.

Das Dokument EP 2 466 219 A1 offenbart zudem ein Gargerät mit wenigstens einem Garraum, der über wenigstens eine Heizquelle beheizbar ist, und mit wenigstens einer den Garraum verschließenden Tür, wobei wenigstens ein mit dem wenigstens einen Garraum in Strömungsverbindung stehender Latentwärmespeicher vorgesehen ist, der mit Luft aus dem Garraum durchströmbar ist, um Wärme aus dem Garraum zu speichern oder gespeicherte Wärme an die Luft wieder abzugeben.

Aufgabe der vorliegenden Erfindung ist es, bekannte Gargeräte derart zu verbessern, dass diese das im Garraum befindliche Gargut über einen Zeitraum vor dem Garvorgang ausreichend kühlen.

Die Erfindung geht aus von einem Gargerät, insbesondere einem Backofen, mit einem Garraum zum Garen von Gargut. Unter einem Gargerät soll insbesondere ein Backofen, ein Mikrowellengerät, oder ein Dampfgarer verstanden werden, welcher geeignet ist, Gargut, z. B. Brathähnchen für den Verzehr zu garen.

Das Gargerät weist ein entnehmbares Kühlelement zum Kühlen des Garraums auf. Unter einem Kühlelement soll insbesondere eine Vorrichtung verstanden werden, welche Kälte, d.h. einen Zustand unterhalb der Umgebungstemperatur, erzeugt bzw. abgibt. Wird ein Bauteil des Gargeräts mit dem Kühlelement in Kontakt gebracht, wird diesem Bauteil Wärme entzogen. Ebenso wird der Luft, welche das Kühlelement umgibt, die Wärmeenergie teilweise entzogen, so dass die gekühlte Luft wiederum in der Lage ist, Wärmeenergie von weiteren Bauteilen aufzunehmen. Unter einem entnehmbar ausgebildeten Kühlelement soll ein Kühlelement verstanden werden, dass derart reversibel im Gargerät angeordnet ist, dass es zerstörungsfrei und vorzugsweise werkzeuglos aus dem Gargerät entnommen werden kann. Ein derart ausgebildetes Gargerät ist mittels des Kühlelements in der Lage, das Gargut über einen gewissen Zeitraum vor dem Garvorgang ausreichend gut zu kühlen. Zudem ist das Gargerät durch das entnehmbar ausgebildete Kühlelement so flexibel, dass es nur dann in das Gargerät eingesetzt wird, wenn die Anforderung des Kühlens an das Gargerät gestellt wird. Der zusätzliche Energieaufwand der aufzuwärmenden Masse des Kühlelements entfällt für die verbleibenden Vorgänge ohne das Kühlelement im Gargerät.

Erfindungsgemäß ist das Kühlelement ein ein Kühlakku. Unter einem Kühlakku soll insbesondere ein Element verstanden werden, dass einen Behälter, vorzugsweise aus Kunststoff aufweist, in dem sich eine Flüssigkeit mit hohem Wärmespeicherkoeffizienten als Inhalt befindet, die bei Abkühlung bzw. Erwärmung einen Phasenwechsel ausführt. Als Flüssigkeit nutzt man vorzugsweise sogenannte Phasenwechselmaterialien, insbesondere Salzwasser oder ein spezielles Gel, deren latente Schmelzwärme, Lösungswärme oder Absorptionswärme wesentlich größer ist als die Wärme, die sie aufgrund ihrer normalen spezifischen Wärmekapazität speichern können. Der in einem Kühlaggregat, vorzugsweise einem Gefrierschrank auf Arbeitstemperatur, vorzugsweise - 18 °C abgekühlte Akku wird in das Gargerät gegeben. Durch Aufnahme von Wärmeenergie kühlt der Akku angrenzende Bauteile sowie die den Kühlakku umgebende Luft solange ab, bis er selbst Umgebungstemperatur angenommen hat. Vor dem erneuten Einsatz im Gargerät wird das Kühlelement im Gefrierschrank auf Arbeitstemperatur regeneriert und vorzugsweise dort aufbewahrt.

Unter einem Garraum soll insbesondere der für das Gargut vorgesehene Behandlungsraum des Gargeräts verstanden werden, der durch Seitenwände, Rückwand, Boden und Decke des Backrohrs begrenzt ist und frontseitig eine Beschickungsöffnung aufweist, die durch eine Tür verschließbar ist.

Erfindungsgemäß weist das Gargerät ein Kühlsystem, aufweisend das Kühlelement und eine Fördereinrichtung, zum Transport der vom Kühlelement abgegebenen Kälte in den Garraum auf. Unter einem Kühlsystem soll insbesondere ein aus mehreren Elementen bestehendes System zur Kühlung des im Garraum befindlichen Garguts verstanden werden. Dieses umfasst neben dem Kühlelement eine Fördereinrichtung, welche dazu ausgebildet ist die Kälte des Kühlelements zum Bestimmungsort, vorzugsweise zum Gargut in den Garraum zu transportieren. Die Fördereinrichtung ist vorzugsweise als Schlauch oder Schacht ausgebildet, welcher am Aufnahmeraum ansetzt und am Garraum mündet.

Erfindungsgemäß ist das Kühlelement in einem zum Garraum abgetrennten Aufnahmeraum, vorzugsweise oberhalb des Garraums angeordnet. Unter einem Aufnahmeraum soll insbesondere ein Bereich verstanden werden, der dazu ausgebildet ist Elemente, wie z.B. das Kühlelement zu behausen. Der Aufnahmeraum ist räumlich, z.B. mittels der Decke des Garraums vom Garraum getrennt. Der Aufnahmeraum weist vorzugsweise eine Beschickungsöffnung auf, welche durch ein Verschlusselement verschließbar ist. Das Verschlusselement ist drehbar, klappbar, schiebbar oder schwenkbar an der Beschickungsöffnung angeordnet. Bei geöffnetem Verschlusselement ist das Kühlelement aus dem Aufnahmeraum entnehmbar. Vorzugsweise befindet sich auf dem Verschlusselement des Aufnahmeraums die Bedienblende des Gargeräts.

Vorzugsweise ist der Aufnahmeraum derart ausgebildet, dass er wahlweise zur Aufnahme des Kühlelements oder eines Wassertanks geeignet ist. Unter einem Wassertank soll insbesondere ein zur Aufnahme von flüssigem Medium, vorzugsweise Wasser ausgebildeten Behältnis verstanden werden, welches eine dem Garraum zugeordnete Verdampfer- oder Sprüheinheit mit Fluid versorgt. Ein derartiger Wassertank versorgt z.B. Gargeräte mit Dampfgarfunktion mit Wasser. Eine besonders funktionale und platzsparende Ausgestaltung des Aufnahmeraums entsteht, wenn Kühlelement und Wassertank, vorzugsweise bei gleicher geometrischer Bauform, in dieselbe Aufnahme passen. Dazu sind die mechanischen Schnittstellen, wie z.B. Führungselemente, Verriegelungselemente oder Anschlusselemente kompatibel für beide Elemente ausgebildet.

Vorzugsweise weist das Kühlsystem einen Ventilator, insbesondere zum An- oder Abzusaugen der kalten Luft, auf. Unter einem Ventilator soll insbesondere ein angetriebenes Lüfterrad verstanden werden, welches dazu ausgebildet ist die gekühlte Luft durch die Fördereinrichtung aus dem Aufnahmeraum in den Garraum zu leiten. Vorzugsweise ist der Ventilator als Axial-oder Radialventilator ausgebildet. Gemäß einer Weiterbildung kann ein Ventilator der garraumseitigen Heizelemente als Kühllüfter verwendet werden.

Vorzugsweise ist das Gargerät derart ausgeführt, dass ein zeitversetzter Betrieb und/oder ein Fernstartbetrieb durchführbar ist. Unter einem zeitversetzten Betrieb soll eine Steuerung des Gargeräts verstanden werden, welche dem Nutzer die Möglichkeit gibt einen Zeitraum, z.B. 30 Minuten oder einen Zeitpunkt, z.B. 15:00 Uhr zu bestimmen, nach dem oder zu dem das Gargerät seinen Betrieb selbsttätig aufnimmt. Die Einstellungen hierzu können vom Nutzer an den Bedienelementen des Gargeräts oder über ein mit dem Gargerät verbundenen Gerät erfolgen. Unter einem Fernstartbetrieb soll eine Steuerung des Gargeräts aus der Ferne (Smart Home), vorzugsweise über eine App auf einem Smartphone verstanden werden, wobei die Kommunikation beispielsweise über WLAN oder Mobilfunk erfolgt. Hierzu weist das Gargerät eine entsprechende Datenübertragungseinrichtung auf.

Zudem ist ein Verfahren zum Zubereiten von Lebensmitteln in einem derartig beschriebenen Gargerät aufweisend die folgenden Verfahrensschritte von der Erfindung umfasst, wobei die Reihenfolge der einzelnen Prozessschritte veränderlich ist.
- Einbringen von Gargut in einen Garraum und Schließen der Tür.
- Starten des Kühlprozesses durch einbringen des Kühlelements in das oben beanspruchte Gargerät bis zum Start des Garprozesses.
- Starten des Garprozesses, vorzugsweise mittels zeitversetztem Betrieb oder Fernstartbetrieb und erwärmen des Garguts mittels Heizelementen des Gargeräts.

Vorzugsweise weist dieses Verfahren die weiteren Verfahrensschritte auf:
- Kühlen des Kühlelements in einem Kältegerät.
- Einsetzen des Kühlelements in das Gargerät.

Weitere Merkmale der Erfindung ergeben sich aus den Figuren und der Figurenbeschreibung. Dabei zeigt:
- Fig. 1: Eine schematische Schnittdarstellung einer Seitenansicht eines Gargeräts mit einem Kühlelement in der bevorzugten Einbaulage.

In Fig. 1 ist in einer Schnittdarstellung ein Gargerät 1 zum Zubereiten von Lebensmitteln gezeigt, welches im Ausführungsbeispiel ein Backofen ist. Das Gargerät 1 umfasst einen Garraum 2, der durch Seitenwände 3 sowie Boden 4 und Decke 5 des Backrohrs begrenzt ist. Frontseitig weist der Garraum 2 eine Beschickungsöffnung auf, die durch eine Tür 6 verschließbar ist. Im Garraum 2 befindet sich ein Gargutträger 7, wie z. B. ein Rost oder ein Backblech, auf dem das Gargut 8 aufliegt. Oberhalb des Garraums 2 befindet sich ein vom Garraum 2 abgetrennter Aufnahmeraum 9, der durch ein Verschlusselement 10 verschließbar ist. Im Aufnahmeraum 9 ist eine Aufnahme 11 vorgesehen, welche zur Aufnahme eines Kühlakkus 12 ausgebildet ist. An die Aufnahme 11 schließt sich ein Kühlsystem 13 an, welches mittels einem Ventilator 14 die vom Kühlakku 12 abgegebene Kälte 15, bzw. die erkaltete Umgebungsluft des Kühlakkus 12 durch einen Kanal 16 aus dem Aufnahmeraum 9 in den Garraum 2 fördert, sodass das Gargut 8 ausreichend gut gekühlt ist. Darüber hinaus sind auch Lösungen denkbar, die ohne Ventilator auskommen, wobei sich die Kälte aufgrund höherer Dichte eigenständig nach unten bewegt.

Anwendungsbeispiel: Beschließt der Nutzer des Gargeräts, dass er am Abend ein Backhähnchen 8 essen möchte, so programmiert er am Gargerät 1 die gewünschte Zeit ein, zu der der Garvorgang gestartet werden soll und legt das rohe Backhähnchen 8 vor Verlassen des Hauses in den Garraum 2. Zudem führt er einen vorgekühlten Kühlakku 12 in die Aufnahme 11 des Aufnahmeraums 9 ein. Nach dem Schließen der Tür 6 und des Verschlusselements 10 beginnt das Gargeräts 1 mittels des Kühlsystems 13 das Gargut 8 zu kühlen, um den Prozess des Verderbens, welcher bei gewöhnlicher Umgebungstemperatur im Gargerät einsetzen würde, zu unterbinden bzw. zu verlangsamen. Die Kühlleistung des Kühlakkus 12 ist auf die typische Verweilzeit des Garguts 8 im Garraum 2 während eines durchschnittlichen Arbeitstages angepasst. Ist die gewünschte Uhrzeit erreicht, so startet der Garvorgang mit den eingegebenen Parametern, wie Heizart, Temperatur und Garzeit selbsttätig. Das Starten des Garvorgangs kann ebenfalls über eine App am Smartphone programmiert werden. Zudem kann über das mobile Gerät der Garvorgang verändert oder überwacht werden. Eventuell verbleibende Restkälte im Kühlakku 12 wird mittels der eingeleiteten Wärme, insbesondere durch die energiereiche Aufheizphase kompensiert.

Für den Fachmann ist erkennbar, dass die Erfindung nicht auf das dargestellte Ausführungsbeispiel beschränkt ist, sondern dass eine Vielzahl von Varianten und Abwandlungen ebenfalls davon umfasst sind.

### BEZUGSZEICHENLISTE

- 1: Gargerät
- 2: Garraum
- 3: Seitenwand
- 4: Boden
- 5: Decke
- 6: Tür
- 7: Gargutträger
- 8: Gargut
- 9: Aufnahmeraum
- 10: Verschlusselement
- 11: Aufnahme
- 12: Kühlelement/Kühlakku
- 13: Kühlsystem
- 14: Ventilator
- 15: Kälte (symbolisch)
- 16: Fördereinrichtung/Kanal

## Patentansprüche

1. Gargerät (1), insbesondere Backofen, mit einem Garraum (2) zum Garen von Gargut (8), wobei das Gargerät (1) ein entnehmbares Kühlelement (12) zum Kühlen des Garraums (2) aufweist, wobei das Gargerät (1) einem zum Garraum (2) abgetrennten Aufnahmeraum (9) umfasst, in welchem das Kühlelement (12) angeordnet ist, **dadurch gekennzeichnet, dass**
- das Gargerät (1) ein Kühlsystem (13), aufweisend das Kühlelement (12) und eine Fördereinrichtung (16), zum Transport der vom Kühlelement (12) abgegebenen Kälte (15) in den Garraum (2), aufweist und
- das Kühlelement (12) ein Kühlakku ist.

2. Gargerät (1) nach Anspruch 1, **dadurch gekennzeichnet, dass** der Aufnahmeraum (9) oberhalb des Garraums (2) angeordnet ist.

3. Gargerät (1) nach Anspruch 2, **dadurch gekennzeichnet, dass** der Aufnahmeraum (9) derart ausgebildet ist, dass er wahlweise zur Aufnahme des Kühlelements (12) oder eines Wassertanks geeignet ist.

4. Gargerät (1) nach einem der vorangegangenen Ansprüche, **dadurch gekennzeichnet, dass** das Kühlsystem (13) einen Ventilator (14), insbesondere zum An- und/oder Absaugen der kalten Luft (15), aufweist.

5. Gargerät (1) nach einem der vorangegangenen Ansprüche, **dadurch gekennzeichnet, dass** das Gargerät (1) derart ausgeführt ist, dass ein zeitversetzter Betrieb und/oder ein Fernstartbetrieb durchführbar ist.

6. Verfahren zum Zubereiten von Lebensmitteln in einem Gargerät (1) nach Anspruch 1 aufweisend folgende Verfahrensschritte:
- einbringen von Gargut (8) in einen Garraum (2);
- kühlen des Garguts (8) mittels eines in das Gargerät (1) eingebrachten Kühlelements (12);
- erwärmen des Garguts (8) mittels Heizelementen des Gargeräts (1).

7. Verfahren nach Anspruch 6, aufweisend die zusätzlichen Verfahrensschritte:
- kühlen des Kühlelements (12) in einem Kältegerät;
- einsetzen des Kühlelements (12) in das Gargerät (1).

## Claims

1. Cooking appliance (1), in particular oven, with a cooking compartment (2) for cooking food to be cooked (8), wherein the cooking appliance (1) has a removable cooling element (12) for cooling the cooking compartment (2), wherein the cooking appliance (1) comprises a receiving compartment (9), which is separated from the cooking compartment (2), in which the cooling element (12) is arranged, **characterised in that**
- the cooking compartment (1) has a cooling system (13), having the cooling element (12) and a conveying device (16), for transporting the cooling energy (15) output by the cooling element (12) into the cooking compartment (2), and
- the cooling element (12) is a thermal pack.

2. Cooking appliance (1) according to claim 1, **characterised in that** the receiving compartment (9) is arranged above the cooking compartment (2).

3. Cooking appliance (1) according to claim 2, **characterised in that** the receiving compartment (9) is embodied so that it is optionally suited to receiving the cooling element (12) or a water tank.

4. Cooking appliance (1) according to one of the preceding claims, **characterised in that** the cooling system (13) has a ventilator (14), in particular for drawing in and/or out the cold air (15).

5. Cooking appliance (1) according to one of the preceding claims, **characterised in that** the cooking appliance (1) is embodied so that a time-delayed operation and/or a remote start operation can be carried out.

6. Method for preparing food in a cooking appliance (1) according to claim 1 having the following method steps:
- introducing food to be cooked (8) into a cooking compartment (2);
- cooling the food to be cooked (8) by means of a cooling element (12) introduced into the cooking compartment (1);
- heating the food to be cooked (8) by means of heating elements of the cooking appliance (1).

7. Method according to claim 6, having the additional method steps:
- cooling the cooling element (12) in a refrigeration appliance;
- inserting the cooling element (12) into the cooking appliance (1).

## Revendications

1. Appareil de cuisson (1), plus particulièrement four, avec un espace de cuisson (2) pour cuire un produit de cuisson (8), dans lequel l'appareil de cuisson (1) présente un élément de refroidissement amovible (12) pour refroidir l'espace de cuisson (2), dans lequel l'appareil de cuisson (1) comprend un espace de logement (9) séparé par rapport à l'espace de cuisson (2), dans lequel est disposé l'élément de refroidissement (12), **caractérisé en ce que**
- l'appareil de cuisson (1) présente un système de refroidissement (13), présentant l'élément de refroidissement (12) et un dispositif d'extraction (16), pour le transport du froid (15) émis par l'élément de refroidissement (12) dans l'espace de cuisson (2) et
- l'élément de refroidissement (12) est un accumulateur de refroidissement.

2. Appareil de cuisson (1) selon la revendication 1, **caractérisé en ce que** l'espace de logement (9) est disposé au-dessus de l'espace de cuisson (2).

3. Appareil de cuisson (1) selon la revendication 2, **caractérisé en ce que** l'espace de logement (9) est conçu de manière telle qu'il est approprié facultativement pour le logement de l'élément de refroidissement (12) ou d'un réservoir d'eau.

4. Appareil de cuisson (1) selon l'une des revendications précédentes, **caractérisé en ce que** le système de refroidissement (13) présente un ventilateur (14), plus particulièrement pour l'aspiration et / ou l'évacuation de l'air froid (15).

5. Appareil de cuisson (1) selon l'une des revendications précédentes, **caractérisé en ce que** l'appareil de cuisson (1) est réalisé de manière telle qu'un fonctionnement différé et / ou un fonctionnement à démarrage à distance est réalisable.

6. Procédé de préparation de produits alimentaires dans un appareil de cuisson (1) selon la revendication 1 présentant les étapes de procédé suivantes :
- introduction du produit de cuisson (8) dans un espace de cuisson (2) ;
- refroidissement du produit de cuisson (8) au moyen d'un élément de refroidissement (12) introduit dans l'appareil de cuisson (1) ;
- chauffage du produit de cuisson (8) au moyen des éléments de chauffage de l'appareil de cuisson (1).

7. Procédé selon la revendication 6, présentant les étapes de procédé supplémentaires :
- refroidissement de l'élément de refroidissement (12) dans un appareil frigorifique ;
- insertion de l'élément de refroidissement (12) dans l'appareil de cuisson (1).
